# FASCICULE DE BREVET EUROPEEN

(11) **EP 2 909 841 B1**
(45) Date de publication et mention de la délivrance du brevet: **26.07.2017**
(21) Numéro de dépôt: 13795817.9
(22) Date de dépôt: 22.10.2013
(51) Int. Cl.: G21K 1/093

(54) **PROCEDE ET DISPOSITIF DE GENERATION D'UN FAISCEAU DE PARTICULES CHARGEES FOCALISE DE FORT COURANT**
VERFAHREN UND VORRICHTUNG ZUR ERZEUGUNG EINES FOKUSSIERTEN STARKSTROMSTRAHLS MIT GELADENEN TEILCHEN
METHOD AND DEVICE FOR GENERATING A FOCUSED STRONG-CURRENT CHARGED-PARTICLE BEAM

(30) Priorité: 22.10.2012 FR 1260040
(43) Date de publication de la demande: 26.08.2015
(73) Titulaire: Ecole Polytechnique, 91120 Palaiseau (FR); Centre National de la Recherche Scientifique CNRS, 75794 Paris Cedex 16 (FR); Institut National De La Recherche Scientifique (INRS), Québec, QC G1K 9A9 (CA)
(72) Inventeur: FUCHS, Julien, 75014 Paris (FR); ALBERTAZZI, Bruno, 57290 Fameck (FR); PEPIN, Henri, 64000 Pau (FR); D'HUMIERES, Emmanuel, 33400 Talence (FR)
(74) Mandataire: Nony
(86) Numéro de dépôt international: PCT/FR2013/052517
(87) Numéro de publication internationale: WO 2014/064380

(56) Documents cités:
- WO-A2-03/029797
- DE-A1-102008 044 781
- US-A1- 2008 191 143
- BORGHESI M ET AL: "Laser-Driven Proton Beams: Acceleration Mechanism, Beam Optimization, and Radiographic Applications", IEEE TRANSACTIONS ON PLASMA SCIENCE, IEEE SERVICE CENTER, PISCATAWAY, NJ, US, vol. 36, no. 4, août 2008 (2008-08), pages 1833-1842, XP011232809, ISSN: 0093-3813, DOI: 10.1109/TPS.2008.927142
- Y. SENTOKU ET AL: "Dynamic Control over Mega-Ampere Electron Currents in Metals Using Ionization-Driven Resistive Magnetic Fields", PHYSICAL REVIEW LETTERS, vol. 107, no. 13, 23 septembre 2011 (2011-09-23), XP055068094, ISSN: 0031-9007, DOI: 10.1103/PhysRevLett.107.135005
- BORGHESI M ET AL: "Proton imaging: a diagnostic for inertial confinement fusion/fast ignitor studies", PLASMA PHYSICS AND CONTROLLED FUSION, IOP, BRISTOL, GB, vol. 43, 22 novembre 2001 (2001-11-22), pages A267-A276, XP002243596, ISSN: 0741-3335, DOI: 10.1088/0741-3335/43/12A/320
- ANTICI P ET AL: "Energetic protons generated by ultrahigh contrast laser pulses interacting with ultrathin targets", PHYSICS OF PLASMAS, AMERICAN INSTITUTE OF PHYSICS, WOODBURY, NY, US, vol. 14, no. 3, 19 mars 2007 (2007-03-19), pages 30701-1, XP008116420, ISSN: 1070-664X, DOI: 10.1063/1.2480610 [extrait le 2007-03-19]
- MACKINNON A J ET AL: "Proton radiography as an electromagnetic field and density perturbation diagnostic", REVIEW OF SCIENTIFIC INSTRUMENTS, AIP, MELVILLE, NY, US, vol. 75, no. 10, 5 octobre 2004 (2004-10-05), pages 3531-3536, XP002387021, ISSN: 0034-6748

## Description

La présente invention est relative aux procédés de génération d'un faisceau de particules chargées focalisé de fort courant et aux dispositifs de génération de tels faisceaux.

Plus particulièrement, l'invention se rapporte à un procédé de génération d'un faisceau impulsionnel focalisé de particules chargées de fort courant, le faisceau de particules ayant par exemple une durée de l'ordre de la picoseconde, un courant de l'ordre du kilo-ampère et étant formé de particules ayant une énergie de l'ordre du mégaélectronvolt.

On peut par exemple générer de tels faisceaux au moyen une interaction entre un laser de forte puissance et une cible solide. Ces faisceaux sont usuellement fortement divergents et il est souhaitable de pouvoir les focaliser pour des applications comme par exemple le sondage de phénomènes physiques, la fusion inertielle ou la génération de radiations intenses.

Malheureusement, l'intensité de tels faisceaux les rend difficiles à focaliser. Ainsi, les aimants quadripôles communément utilisés pour focaliser les faisceaux de particules chargées dans les accélérateurs de particules sont perturbés par le champ électromagnétique du faisceau intense et ne fonctionnent pas convenablement.

On connait des dispositifs de focalisation chromatiques, par exemple celui décrit dans « Ultrafast laser-driven microlens to focus and energy-select mega-electron volt protons » de T. Toncian et al. (SCIENCE, vol. 312, 21 avril 2006), cependant un tel dispositif sélectionne une énergie dans le spectre du faisceau de particules et une grande partie du faisceau n'est donc pas focalisée.

En autre dispositif et procédé de focalisation est décrit dans BORGHESI M ET AL: "Laser-Driven Proton Beams: Acceleration Mechanism, Beam Optimization, and Radiographie Applications", IEEE TRANSACTIONS ON PLASMA SCIENCE, IEEE SERVICE CENTER, PISCATAWAY, NJ, US, vol. 36, no. 4, août 2008 (2008-08), pages 1833-1842. Il existe donc un besoin pour un dispositif de génération capable de générer un faisceau impulsionnel focalisé de particules chargées de fort courant.

A cet effet, l'invention propose un procédé de génération d'un faisceau de particules chargées focalisé selon la revendication 1.

Grâce à ces dispositions, une structure de champs magnétiques intense et compacte peut être générée dans la cible. L'amplitude de ces champs est suffisante pour focaliser un faisceau impulsionnel de particules chargées de fort courant sans qu'ils soient sensiblement perturbés par le champ généré par ledit faisceau. La focalisation peut être stable durant toute la durée de passage du faisceau de particules chargée, par exemple plusieurs picosecondes, ce qui permet une focalisation achromatique du faisceau impulsionnel de particules chargées. L'intensité de focalisation est réglable en fonction de l'intensité de l'impulsion laser. La focalisation de particules chargées positivement ou négativement est possible simplement en changeant la direction de propagation de l'impulsion laser générant la structure de champs magnétique par rapport à la direction de propagation du faisceau impulsionnel de particules chargées.

Dans des modes de réalisation préférés de l'invention, on peut éventuellement avoir recours en outre à l'une et/ou à l'autre des dispositions suivantes :
l'impulsion laser possède une puissance sensiblement comprise entre un térawatt et une centaine de térawatts ;
l'impulsion laser possède une durée sensiblement comprise entre une dizaine de femtosecondes et une dizaine de picosecondes ;
- au cours de l'étape c), l'impulsion laser est focalisée sur la cible au niveau d'une tache focale et au cours de l'étape d), le faisceau de particules chargées traverse au moins partiellement ladite tâche focale ;
- la cible est faite au moins en partie d'un métal ;
- la cible est faite au moins en partie d'un métal choisi dans une liste comprenant l'or, le cuivre et l'aluminium ;
- la cible s'étend sensiblement selon un plan d'extension entre une face avant et une face arrière, lesdites faces étant opposées l'une à l'autre suivant une direction d'épaisseur perpendiculaire au plan d'extension et séparées par une épaisseur mesurée selon ladite direction d'épaisseur, et au cours de l'étape d), ledit faisceau traverse la cible sensiblement selon ladite direction d'épaisseur ;
- l'épaisseur de la cible est sensiblement comprise entre 500 nanomètres et une centaine de micromètres.

L'invention a également pour objet un dispositif de génération d'un faisceau de particules chargées focalisé selon la revendication 9.

D'autres caractéristiques et avantages de l'invention apparaîtront au cours de la description suivante de plusieurs de ses formes de réalisation, données à titre d'exemple non limitatif, en regard des dessins joints.

Sur les dessins :
- la figure 1 est une illustration schématique d'un dispositif de focalisation d'un faisceau de particules chargées de fort courant et d'un dispositif de génération de faisceau de particules chargées focalisé de fort courant selon un mode de réalisation de l'invention ;
- la figure 2 est une illustration schématique détaillée d'une interaction entre une première impulsion laser et une première cible dans un mode de réalisation d'un procédé de génération de faisceau de particules chargées focalisé de fort courant selon un mode de réalisation de l'invention ;
- les figures 3a et 3b sont des illustrations schématiques de deux modes de réalisation d'un dispositif de focalisation d'un faisceau de particules chargées de fort courant et d'un dispositif de génération de faisceau de particules chargées focalisé de fort courant selon l'invention ;

- la figure 4 est une illustration schématique détaillée d'un procédé de focalisation de faisceau de particules chargées de fort courant selon un mode de réalisation de l'invention ; et
- la figure 5 est un organigramme d'un mode de réalisation d'un procédé de génération de faisceau de particules chargées focalisé de fort courant selon un mode de réalisation de l'invention ;

Sur les différentes figures, les mêmes références désignent des éléments identiques ou similaires.

L'invention se rapporte à un procédé de génération d'un faisceau impulsionnel focalisé de particules chargées de fort courant **10**.

Un tel faisceau de particules **10** peut avoir une durée de l'ordre de la picoseconde, par exemple entre quelques dizaines de femtosecondes et quelques dizaines de picosecondes, par exemple trois cent femtosecondes.

Un tel faisceau de particules **10** peut avoir un courant de l'ordre du kilo-ampère, par exemple de quelques ampères à quelques méga-ampères, et être formé de particules ayant une énergie pouvant aller jusqu'à quelques dizaines de mégaélectronvolts, par exemple jusqu'à soixante mégaélectronvolts.

Avantageusement le faisceau de particules **10** peut comprendre une fraction importante de particules avec une énergie supérieure au mégaélectronvolt, par exemple plus de la moitié des particules.

De tels faisceaux sont par exemple utilisés dans des applications comme le sondage de phénomènes physiques, la fusion inertielle ou la génération de radiations intenses.

En référence aux **figures 1 à 5**, un tel faisceau **10** peut par exemple être généré par une interaction entre une impulsion laser de génération de forte puissance **20** et une cible de génération **30**.

L'impulsion laser de génération **20** peut avoir une puissance élevée, par exemple une centaine de térawatts.

Le faisceau laser peut par exemple être constitué d'une impulsion ayant une énergie d'environ trente joules et une durée d'environ trois cent femtosecondes. Dans d'autres modes de réalisation, l'intensité de la première impulsion laser peut par exemple être comprise entre quelques Joules et quelques kilojoules, et la durée de l'impulsion laser peut être comprise entre quelques dizaines de femtosecondes et quelques dizaines de picosecondes.

L'impulsion laser de génération **20** peut être générée **1100** par une première source laser **21** de forte puissance et se propager selon une direction de propagation **X**_{L1}.

La cible de génération **30** est une cible solide, par exemple un film d'aluminium de 15 micromètres d'épaisseur, comme décrit dans « Ultrafast laser-driven microlens to focus and energy-select mega-electron volt protons » de T. Toncian et al. (SCIENCE, vol. 312, 21 avril 2006) et les références citées dans cet article.

Elle peut s'étendre substantiellement selon un plan d'extension **Y**_{T1}**Z**_{T1}.

Une interaction **1200** entre l'impulsion de génération **20** et la cible de génération **30** peut être obtenue en focalisant au moins partiellement ladite impulsion sur ladite cible.

Ainsi, l'impulsion laser de génération **20** est focalisée, au moyen de dispositifs de focalisation optique, sur une face avant **31** de la cible de génération **30** au niveau d'une tache focale **32** de dimensions réduites, par exemple d'environ 6 micromètres de largeur à la moitié de l'intensité maximale (« FWHM »).

Cette impulsion laser **20** crée un plasma **34** au niveau de la face avant **31** de la cible de génération **30** en ionisant les atomes de la cible **30** situés au niveau de la tache focale **32**.

L'impulsion laser **20** chauffe la cible de génération **30** et communique aux électrons de ladite cible **30** une énergie thermique importante qui peut amener une partie **35** desdits électrons à traverser la cible pour s'en échapper au niveau de la face arrière **33,** ladite face arrière **33** étant une face de la cible de génération **30** opposée par rapport à la face avant **31** selon une direction d'épaisseur **X**_{T1} de la première cible, ladite direction d'épaisseur **X**_{T1} étant par exemple sensiblement perpendiculaire au plan d'extension de la première cible **Y**_{T1}**Z**_{T1}.

Dans un mode de réalisation, la direction d'épaisseur **X**_{T1} de la cible de génération **30** et la direction de propagation de la première impulsion laser **X**_{L1} peuvent être sensiblement colinéaires.

En variante, la direction de propagation **X_{L1}** du laser peut être inclinée par rapport à ladite direction d'épaisseur de la première cible **X**_{T1}, par exemple de 45° ou plus.La première impulsion laser **20** génère donc un déplacement d'électrons **35** dans l'épaisseur de la cible de génération **30** qui constitue un faisceau d'électrons **35** mis mouvement sensiblement suivant la direction d'épaisseur **X**_{T1} de la cible de génération **30**.

En s'étendant hors de la cible au niveau de la face arrière, ces électrons peuvent engendrer des champs électriques **36** importants au niveau de ladite face arrière **33** (de l'ordre du tera-volt par mètre).

Ces champs électriques **36** peuvent en particulier être suffisamment intenses pour arracher des ions **11** de la face arrière (par exemple des impuretés piégées sur la surface opposée) et engendrer **1200** ainsi un faisceau **10** de particules chargées **11.**

L'énergie desdites particules chargées **11** peut par exemple aller jusqu'à soixante ou cent mégaélectronvolts et les doses peuvent par exemple être de l'ordre de 10^11 à 10^13 particules par impulsion.

Une impulsion d'un tel faisceau **10** peut par exemple durer moins d'une picoseconde, c'est-à-dire sensiblement la durée de la première impulsion laser et le courant généré peut ainsi être de l'ordre de quelques kilo-ampères à quelques centaines de kilo-ampères.

Le faisceau d'électrons **35** mis mouvement dans l'épaisseur de la cible de génération **30** par la première impulsion laser **20** peut être divergent. Le faisceau de particules **10** chargées créé peut ainsi lui aussi être divergent.

Ceci nécessite de focaliser ledit faisceau de particules pour pouvoir l'utiliser dans plusieurs applications dont celles mentionnées ci-avant.

Ainsi, en référence aux **figures 1 à 5**, un procédé de génération d'un faisceau de particules chargées focalisé de fort courant peut comporter les étapes suivantes.

Une étape a) comprend la génération d'un faisceau de particules **10**, par exemple au moyen des opération décrites ci-avant.

Une seconde étape b) **2100** comprend l'émission d'une seconde impulsion laser **40**.

Cette seconde impulsion laser **40** peut avoir une puissance de quelques térawatts, quelques dizaines de térawatts ou plus.

Cette seconde impulsion laser **40** peut avoir une durée comprise entre une dizaine de femtosecondes et quelques dizaines de picosecondes.

La seconde impulsion laser **40** peut être émise par une seconde source laser **41,** comme illustré sur la **figure 1** ou, alternativement, elle peut être émise par la première source laser **21** de forte puissance comme illustré sur la **figure 3a** et par exemple refocalisée au moyen de dispositifs de focalisation **42** tels par exemple que des miroirs en contournant la première cible **30**.

La seconde étape b) **2100** comprend l'augmentation du contraste laser de ladite seconde impulsion laser **40** tel qu'il va maintenant être décrit plus en détail.

La seconde impulsion laser **40** comporte des pré-impulsions de seconde impulsion laser **40** se propageant juste avant l'impulsion laser principale de la seconde impulsion laser **40**.

Un dispositif d'augmentation du contraste laser peut en particulier augmenter le contraste laser de la seconde impulsion laser **40**.

Dans un mode de réalisation de l'invention, un dispositif d'augmentation du contraste laser est un dispositif apte à diminuer de façon importante l'intensité des pré-impulsions de la seconde impulsion laser **40** par rapport à l'impulsion laser principale de la seconde impulsion laser **40**.

On définit par exemple un rapport entrant comme étant un rapport entre l'intensité maximale de l'impulsion laser principale de la seconde impulsion laser **40** et l'intensité maximale des pré-impulsions de seconde impulsion laser **40,** pour une seconde impulsion laser **40** se propageant en amont du dispositif d'augmentation du contraste laser.

On définit par exemple en outre un rapport sortant comme étant un rapport entre l'intensité maximale de l'impulsion laser principale de la seconde impulsion laser **40** et l'intensité maximale des pré-impulsions de seconde impulsion laser **40** pour une seconde impulsion laser **40** se propageant en aval du dispositif d'augmentation du contraste laser.

Un dispositif d'augmentation du contraste laser peut par exemple être tel que le rapport sortant est environ dix fois supérieur au rapport entrant.

Dans une variante, un dispositif d'augmentation du contraste laser peut par exemple être tel que le rapport sortant est environ cent fois supérieur au rapport entrant

Le dispositif d'augmentation du contraste laser peut en particulier être intégré à un dispositif de focalisation **42** de la façon suivante.

Le dispositif de focalisation **42** peut par exemple comprendre une lame transparente pour la longueur d'onde du laser, par exemple une lame de verre transparente.

La seconde impulsion laser **40** peut frapper ledit dispositif de focalisation **42** avec un angle d'incidence écarté de la normale.

La seconde impulsion laser **40** peut en outre avoir une fluence telle que des pré-impulsions de la seconde impulsion laser **40** soient d'intensité suffisamment faible pour passer à travers ledit dispositif de focalisation **42,** ou n'être réfléchies que de quelques pourcents d'intensité.

L'intensité de l'impulsion laser principale de la seconde impulsion laser **40** étant plus forte, l'impulsion laser principale de la seconde impulsion laser **40,** en particulier un front de montée de ladite l'impulsion laser principale de la seconde impulsion laser **40,** peut déclencher un plasma sur une surface du dispositif de focalisation **42**.

Ledit plasma sur la surface du dispositif de focalisation **42** peut en particulier être apte à réfléchir, par exemple à réfléchir de cinquante pourcents à quatre-vingt pourcents d'intensité, l'impulsion laser principale de la seconde impulsion laser **40** en une seconde impulsion laser réfléchie.

Par « plasma sur une surface du dispositif de focalisation », on entend ainsi un miroir plasma apte à réfléchir au moins une portion de l'impulsion laser principale de la seconde impulsion laser **40**.

Ladite seconde impulsion laser réfléchie peut alors constituer la seconde impulsion laser **40** refocalisée au moyen de dispositifs de focalisation **42** pour la suite de la présente description.

Un tel dispositif d'augmentation du contraste laser, comprenant une lame transparente, peut par exemple être tel que le rapport sortant est environ dix fois supérieur au rapport entrant.

Un dispositif d'augmentation du contraste laser, comprenant une lame transparente munie d'un traitement antireflet, peut par exemple être tel que le rapport sortant est environ cent fois supérieur au rapport entrant.

Une troisième étape c) **2200** comporte la génération d'une structure de champ magnétique focalisante **60** dans une seconde cible **50** au moyen d'une interaction de la seconde impulsion laser **40** avec ladite cible **50**.

La seconde cible **50** est une cible solide. Elle peut être une cible métallique.

La seconde cible **50** peut par exemple comprendre une partie en or, en aluminium ou en cuivre.

La seconde cible **50** peut par exemple s'étendre sensiblement selon un plan d'extension **Y_{T2}Z_{T2}**. et comporter une face avant **51** et une face arrière **53** opposées l'une par rapport à l'autre selon une direction d'épaisseur **X_{T2}** perpendiculaire audit plan d'extension **Y_{T2}Z_{T2}**.

Lesdites faces avant **51** et arrière **53** peuvent être séparées par une épaisseur mesurée selon la direction d'épaisseur **X_{T2}** et par exemple comprise entre 500 nanomètres et une centaine de micromètre, par exemple d'une dizaine de micromètres.

Une interaction entre la seconde impulsion **40** et la seconde cible **50** peut être obtenue en focalisant au moins partiellement ladite impulsion sur ladite cible.

Ainsi, la seconde impulsion laser **40** peut être focalisée sur la face avant **51** de la seconde cible en une tache focale **52** de dimensions réduites, par exemple d'environ 6 micromètres de largeur à la moitié de l'intensité maximale (« FWHM »).

Dans un mode de réalisation, la seconde impulsion laser **40** peut se propager suivant une direction de propagation **X_{L2}**, par exemple sensiblement colinéaire à la direction d'épaisseur horizontale **X_{T2}**.

En variante, la direction de propagation **X_{L2}** du laser peut être inclinée par rapport à ladite direction d'épaisseur de la seconde cible **X_{T2}**.

En référence à la **figure 4**, l'interaction entre la seconde impulsion laser **40** et la seconde cible **50** créé un premier déplacement d'électrons **55** selon un mécanisme similaire au mécanisme décrit ci-avant relativement à l'interaction entre la première impulsion laser et la première cible.

Dans un mode de réalisation, la face avant **51** de la seconde cible **50** peut être sculptée, par exemple par des motifs en relief, de façon à contrôler ledit premier déplacement d'électrons **55**.

Ce premier déplacement d'électrons **55** peut être dirigé de la face avant **51** vers la face arrière **53** de la seconde cible **50** et peut générer des courants de déplacement dans la seconde cible **50,** orientés sensiblement selon la direction d'épaisseur **X_{T2}** de la seconde cible, et localisés dans le prolongement de la tache focale **52** en suivant la direction d'épaisseur **X_{T2}** de la seconde cible **50.**

Du fait dudit premier déplacement d'électrons **55,** la densité électronique dans une zone **54** de la seconde cible **50** située à proximité de la tache focale **52** sur la face avant **51** de la seconde cible peut être abaissée.

Cet abaissement de la densité électronique peut engendrer un second déplacement d'électrons **56,** cette fois ci depuis l'ensemble de la seconde cible **50** vers ladite zone **54** de la seconde cible située à proximité de la tache focale, de façon à rétablir la neutralité électronique dans ladite zone **54.**

Ce second déplacement d'électrons **56** peut générer des courants de retour dans la seconde cible.

Ces courants de retour peuvent être orientés différemment des courants de déplacement.

Les courants de déplacement et les courants de retour peuvent alors engendrer des champs magnétiques **60** dans la seconde cible **50.**

Ces champs magnétiques **60** peuvent constituer une structure de champs magnétique focalisante **60** qui va maintenant être décrite.

Les courants de déplacement peuvent être orientés selon la direction d'épaisseur **X_{T2}** de la seconde cible **50,** les champs magnétiques **60** peuvent donc être perpendiculaires à ladite direction d'épaisseur **X_{T2}** de la seconde cible **50.**

Les courants de retour peuvent être orientés au moins en partie selon une direction radiale à la direction d'épaisseur **X_{T2}** de la seconde cible (c'est-à-dire ayant au moins une composante non-nulle selon une direction radiale à la direction d'épaisseur **X**_{T2}), lesdits champs magnétiques **60** peuvent ainsi comporter au moins une composante non-nulle selon une direction circonférentielle (ou ortho-radiale), perpendiculaire à la direction d'épaisseur **X_{T2}** de la seconde cible **50** et à une direction radiale à ladite direction d'épaisseur **X_{T2}**.

Les champs magnétiques **60** situés de part et d'autre d'une direction axiale sensiblement colinéaire à la direction d'épaisseur **X_{T2}** de la seconde cible **50** peuvent ainsi comporter des composantes de sens opposés.

La structure de champs magnétique focalisante **60** formée par lesdits champs magnétiques **60** peut ainsi présenter une symétrie axiale par rapport à un axe colinéaire à la direction d'épaisseur **X_{T2}** de la seconde cible **50.**

Ainsi, la structure de champs magnétique focalisante **60** formée par les champs magnétiques **60** peut avoir une géométrie toroïdale ou solénoïdale autour de la direction d'épaisseur **X_{T2}** de la seconde cible **50.**

Au cours d'une quatrième étape d) **2300,** un faisceau de particules chargées de fort courant **10** tel que celui décrit ci-avant peut pénétrer au moins partiellement dans ladite structure de champ magnétique focalisante **60.**

Le faisceau de particules **10** peut par exemple se propager selon une direction de propagation **X_{P}**, par exemple une direction de propagation sensiblement colinéaire avec la direction d'épaisseur **X_{T2}** de la seconde cible **50.**

La direction de propagation du faisceau de particules **10** peut par exemple être entendue comme étant la moyenne vectorielle des directions de propagation des particules **11** composant le faisceau.

Le faisceau de particules **10** peut être placé de façon à pénétrer au moins partiellement dans la seconde cible **50,** par exemple au niveau de sa face avant **51,** par exemple au niveau de la tache focale **52** située sur la face avant **51.**

Les particules **11** composant le faisceau **10** étant chargées, elles peuvent être déviées par la structure de champs magnétique focalisante **60.**

En particulier, la structure de champ magnétique focalisante **60** générée par l'interaction entre la seconde impulsion laser **40** et la seconde cible **50** peut ainsi permettre de focaliser ledit faisceau de particules chargées **10** en déviant au moins une fraction importante des particules du faisceau **11.**

Lesdites particules **11** peuvent être en particulier déviées en direction de la direction de propagation **X_{P}** dudit faisceau **10.** C'est-à-dire que les particules **11** peuvent être déviées selon une direction radiale à la direction de propagation **X_{P}** du faisceau.

Selon le signe de la charge de chacune des particules **11** composant le faisceau de particules **10,** la structure de champ magnétique focalisante **60** peut dévier ladite particule **11** du faisceau en direction de la direction de propagation **X_{P}** dudit faisceau ou dans la direction opposée, c'est-à-dire focaliser ou défocaliser ledit faisceau de particules.

Dans un mode de réalisation alternatif illustré **figure 3b****,** le faisceau de particule **10** peut être placé de façon à pénétrer au moins partiellement dans la seconde cible **50** au niveau de sa face arrière **53** et se propager dans la seconde cible **50** en direction de la face avant **51.**

Dans ce mode de réalisation, la structure de champs magnétique focalisante **60** est inverse de la structure **60** décrite dans le mode de réalisation des **figures 1** **et** **3a****,** c'est-à-dire que les directions des champs magnétiques **60** de la structure sont opposées aux directions des champs magnétiques **60** de la structure du mode de réalisation précédent. La déviation de chacune de particules du faisceau **11** est ainsi inversée par rapport au mode de réalisation précédent et le faisceau **10** sera défocalisé ou focalisé selon la charge des particules **11** le composant de façon inverse par rapport au mode de réalisation des **figures 1** **et** **3a****.**

La distance de focalisation d'un tel dispositif de focalisation **100** ou de génération **200** peut être modulée.

Ainsi par exemple, en diminuant l'intensité du second laser **40,** les déplacements d'électrons **55, 56** et donc les courants générés dans la seconde cible **50** peuvent être diminués. De cette façon, les champs magnétiques générés **60** peuvent être diminués et la déviation des particules **11** du faisceau de particules **10** sera plus faible.

La focalisation réalisée par le dispositif de focalisation **100** ou le dispositif de génération **200** peut ainsi être moins importante et la distance focale plus élevée.

A l'inverse, en augmentant par exemple l'intensité du second laser **40,** la focalisation réalisée par le dispositif de focalisation **100** ou le dispositif de génération **200** peut être augmentée et la distance focale diminuée.

L'utilisation de matériaux différents pour la seconde cible **50** permet également d'influencer la focalisation réalisée par le dispositif de focalisation **100** ou le dispositif de génération **200.**

L'homme du métier pourra choisir différents matériaux permettant de varier l'importance du champ magnétique généré, en particulier en fonction de la résistivité dudit matériau et de la dynamique d'ionisation et de chauffage du matériau tel que décrit par exemple dans l'article « Dynamic Control over Mega-Ampere Electron Currents in Metals Using Ionization-Driven Resistive Magnetic Field » de Y. Sentoku et al. (Physical Review Letters, vol. 107, 135005, 2011) et les références citées dans cet article.

Un dispositif de focalisation d'un faisceau de particules chargées de haute intensité **100** ou un dispositif de génération de faisceau de particules chargées focalisé de haute intensité **200** selon un mode de réalisation de l'invention peuvent en outre comporter différents modules additionnels.

Ainsi, une chambre à vide **70** peut accueillir lesdits dispositifs **100, 200** et en particulier au moins un laser **40** et une cible **50.**

La chambre à vide **70** peut être munie d'une fenêtre **71** permettant audit faisceau de particules chargées **10** de quitter la chambre à vide.

La chambre à vide **70** peut être munie d'un collimateur **80** permettant d'arrêter des rayonnements ou des particules périphériques à la sortie du dispositif **100, 200.**

La chambre à vide **70** peut être munie d'un module d'arrêt de radiations, par exemple comprenant un matériau à numéro atomique élevé tel que du fer, du plomb ou de l'uranium.

La chambre à vide **70** peut également être munie d'un module de déviation de faisceau permettant de séparer le faisceau de particules chargée et des radiations ayant une direction de propagation proche, par exemple un module de déviation à base de champs magnétiques.

La chambre à vide **70** peut être mise et maintenue sous vide au moyen d'une ou de plusieurs pompes à vide **72.**

## Revendications

1. Procédé de génération d'un faisceau de particules chargées focalisé comportant au moins les étapes de
a) générer (1100, 1200) un faisceau de particules chargées (10), ladite génération comportant
l'émission (1100) d'une impulsion laser de génération (20), et
la génération (1200) d'un faisceau de particules non-focalisé (10) au moyen d'une interaction de ladite impulsion laser de génération avec une cible solide de génération (30),
b) émettre (2100) une seconde impulsion laser (40), la seconde impulsion laser comportant des pré-impulsions et une impulsion laser principale;
c) générer (2200) une structure de champ magnétique focalisante (60) dans une seconde cible solide (50) au moyen d'une interaction de ladite seconde impulsion laser avec ladite seconde cible; et
d) faire pénétrer (2300) au moins partiellement le faisceau de particules chargées dans ladite structure de champ magnétique focalisante,
**caractérisé en ce que**, au cours de l'étape b), on augmente un contraste laser de la seconde impulsion laser (40) par diminution de l'intensité desdites pré-impulsions par rapport à ladite impulsion laser principale.

2. Procédé selon la revendication 1, dans lequel la seconde impulsion laser (40) possède une puissance sensiblement comprise entre un térawatt et une centaine de térawatts.

3. Procédé selon l'une quelconque des revendications 1 à 2, dans lequel la seconde impulsion laser (40) possède une durée sensiblement comprise entre une dizaine de femtosecondes et une dizaine de picosecondes.

4. Procédé selon l'une quelconque des revendications 1 à 3, dans lequel au cours de l'étape c), la seconde impulsion laser (40) est focalisée sur la seconde cible (50) au niveau d'une tache focale (52) et dans lequel, au cours de l'étape d), le faisceau de particules chargées (10) traverse au moins partiellement ladite tâche focale.

5. Procédé selon l'une quelconque des revendications 1 à 4, dans lequel la seconde cible (50) est faite au moins en partie d'un métal.

6. Procédé selon la revendication 5, dans lequel la seconde cible (50) est faite au moins en partie d'un métal choisi dans une liste comprenant l'or, le cuivre et l'aluminium.

7. Procédé selon l'une quelconque des revendications 1 à 6, dans lequel la seconde cible (50) s'étend sensiblement selon un plan d'extension (Y_{T2}, Z_{T2}) entre une face avant (51) et une face arrière (53), lesdites faces étant opposées l'une à l'autre suivant une direction d'épaisseur (X_{T2}) perpendiculaire au plan d'extension et séparées par une épaisseur mesurée selon ladite direction d'épaisseur,
et dans lequel, au cours de l'étape d), ledit faisceau (10) traverse la seconde cible sensiblement selon ladite direction d'épaisseur.

8. Procédé selon l'une quelconque des revendications 6 à 7, dans lequel l'épaisseur de la seconde cible (50) est sensiblement comprise entre 500 nanomètres et une centaine de micromètres.

9. Dispositif de génération d'un faisceau de particules chargées focalisé comportant
des moyens de générer (21, 30) un faisceau de particules chargées (10), les moyens de générer un faisceau de particules chargées (10) comportant :
- une source laser (21, 41) pour émettre une impulsion laser de génération (20);
- une cible solide de génération (30) pour générer un faisceau de particules chargées (10) lors d'une interaction de ladite impulsion laser de génération avec ladite cible de génération,
le dispositif comporte en outre
- une source laser (21 ; 41) pour émettre une seconde impulsion laser (40), la seconde impulsion laser comportant des pré-impulsions et une impulsion laser principale ;
- une seconde cible solide (50) pour générer une structure de champ magnétique focalisante (60) au moyen d'une interaction de ladite seconde impulsion laser avec ladite seconde cible, ledit faisceau de particules chargées pénétrant au moins partiellement dans ladite structure de champ magnétique,
**caractérisé en ce que** le dispositif de génération d'un faisceau de particules chargées focalisé comporte en outre un dispositif d'augmentation du contraste laser (42) pour augmenter un contraste laser de l'impulsion laser (40) par diminution de l'intensité desdites pré-impulsions par rapport à ladite impulsion laser principale.

## Patentansprüche

1. Verfahren zur Erzeugung eines fokussierten Strahls mit geladenen Teilchen, umfassend mindestens die folgenden Schritte
a) Erzeugen (1100, 1200) eines Strahls mit geladenen Teilchen (10), wobei das Erzeugen Folgendes umfasst Aussenden (1100) eines Laserimpulses zur Erzeugung (20) und
Erzeugen (1200) eines nicht fokussierten Strahls mit Teilchen (10) durch eine Interaktion des Laserimpulses zur Erzeugung mit einem festen Target zur Erzeugung (30),
b) Aussenden (2100) eines zweiten Laserimpulses (40), wobei der zweite Laserimpuls Vorimpulse und einen Hauptlaserimpuls umfasst,
c) Erzeugen (2200) einer fokussierenden Magnetfeldstruktur (60) in einem zweiten festen Target (50) durch eine Interaktion des zweiten Laserimpulses mit dem zweiten Target und
d) Eindringenlassen (2300) des Strahls mit geladenen Teilchen mindestens teilweise in die fokussierende Magnetfeldstruktur,
**dadurch gekennzeichnet, dass** während des Schrittes b) ein Laserkontrast des zweiten Laserimpulses (40) durch Verringerung der Intensität der Vorimpulse gegenüber dem Hauptlaserimpuls erhöht wird.

2. Verfahren nach Anspruch 1, wobei der zweite Laserimpuls (40) eine Leistung aufweist, die im Wesentlichen zwischen einem Terawatt und etwa hundert Terawatt beträgt.

3. Verfahren nach einem der Ansprüche 1 bis 2, wobei der zweite Laserimpuls (40) eine Dauer aufweist, die im Wesentlichen zwischen etwa zehn Femtosekunden und etwa zehn Pikosekunden beträgt.

4. Verfahren nach einem der Ansprüche 1 bis 3, wobei während des Schrittes c) der zweite Laserimpuls (40) auf Ebene eines Fokalflecks (52) auf das zweite Target (50) fokalisiert wird und wobei während des Schrittes d) der Strahl mit geladenen Teilchen (10) mindestens teilweise den Fokalfleck durchquert.

5. Verfahren nach einem der Ansprüche 1 bis 4, wobei das zweite Target (50) mindestens teilweise aus einem Metall hergestellt ist.

6. Verfahren nach Anspruch 5, wobei das zweite Target (50) mindestens teilweise aus einem Metall hergestellt ist, das ausgewählt ist aus einer Liste, die Gold, Kupfer und Aluminium aufweist.

7. Verfahren nach einem der Ansprüche 1 bis 6, wobei sich das zweite Target (50) im Wesentlichen in einer Ausdehnungsebene (Y_{T2}, Z_{T2}) zwischen einer Vorderseite (51) und einer Rückseite (53) erstreckt, wobei die Seiten einander in einer Dickenrichtung (X_{T2}), die senkrecht zu der Ausdehnungsebene ist, gegenüberliegen und durch eine Dicke getrennt sind, die in der Dickenrichtung gemessen wird,
und wobei während des Schrittes d) der Strahl (10) das zweite Target im Wesentlichen in der Dickenrichtung durchquert.

8. Verfahren nach einem der Ansprüche 6 bis 7, wobei die Dicke des zweiten Targets (50) im Wesentlichen zwischen 500 Nanometern und etwa hundert Mikrometern beträgt.

9. Vorrichtung zur Erzeugung eines fokussierten Strahls mit geladenen Teilchen, umfassend Mittel zum Erzeugen (21, 30) eines Strahls mit geladenen Teilchen (10), wobei die Mittel zum Erzeugen eines Strahls mit geladenen Teilchen (10) Folgendes umfassen:
- eine Laserquelle (21,41) zum Aussenden eines Laserimpulses zur Erzeugung (20) und
- ein festes Target zur Erzeugung (30), um einen Strahl mit geladenen Teilchen (10) bei einer Interaktion des Laserimpulses zur Erzeugung mit dem Target zur Erzeugung zu erzeugen,
wobei die Vorrichtung ferner Folgendes umfasst:
- eine Laserquelle (21;41) zum Aussenden eines zweiten Laserimpulses (40),
wobei der zweite Laserimpuls Vorimpulse und einen Hauptlaserimpuls umfasst,
- ein zweites festes Target (50), um eine fokussierende Magnetfeldstruktur (60) durch eine Interaktion des zweiten Laserimpulses mit dem zweiten Target zu erzeugen, wobei der Strahl mit geladenen Teilchen mindestens teilweise in die Magnetfeldstruktur eindringt,
**dadurch gekennzeichnet, dass** die Vorrichtung zur Erzeugung eines fokussierten Strahls mit geladenen Teilchen ferner eine Vorrichtung zur Erhöhung des Laserkontrasts (42) aufweist, um einen Laserkontrast des Laserimpulses (40) durch Verringerung der Intensität der Vorimpulse gegenüber dem Hauptlaserimpuls zu erhöhen.

## Claims

1. Method for generating a focused beam of charged particles comprising at least the steps of
a) generating (1100, 1200) a beam of charged particles (10) said generation comprising the emission (1100) of a generating laser pulse (20), and
the generation (1200) of a non-focused beam of particles (10) by means of an interaction of said generating laser pulse with a solid generating target (30),
b) emitting (2100) a second laser pulse (40), the second laser pulse comprising pre-pulses and a main laser pulse;
c) generating (2200) a focusing magnetic field structure (60) in a second solid target (50) by means of an interaction of said second laser pulse with said second target; and
d) causing at least partial penetration (2300) of the beam of charged particles into said focusing magnetic field structure,
**characterized in that**, in the course of step b), a laser contrast of the second laser pulse (40) is increased by decreasing the intensity of said pre-pulses relative to said main laser pulse.

2. Method according to Claim 1, in which the second laser pulse (40) possesses a power lying substantially between a terawatt and about a hundred terawatts.

3. Method according to either of Claims 1 and 2, in which the second laser pulse (40) possesses a duration lying substantially between about ten femtoseconds and about ten picoseconds.

4. Method according to any one of Claims 1 to 3, in which in the course of step c), the second laser pulse (40) is focused on the second target (50) at the level of a focal spot (52) and in which, in the course of step d), the beam of charged particles (10) passes at least partially through said focal spot.

5. Method according to any one of Claims 1 to 4, in which the second target (50) is made at least in part of a metal.

6. Method according to Claim 5, in which the second target (50) is made at least in part of a metal chosen from a list comprising gold, copper and aluminum.

7. Method according to any one of Claims 1 to 6, in which the second target (50) extends substantially along a plane of extension (Y_{T2}, Z_{T2}) between a front face (51) and a rear face (53), said faces being opposite to one another in a thickness direction (X_{T2}) perpendicular to the plane of extension and separated by a thickness measured in said thickness direction,
and in which, in the course of step d), said beam (10) passes through the second target substantially in said thickness direction.

8. Method according to either of Claims 6 and 7, in which the thickness of the second target (50) lies substantially between 500 nanometers and about a hundred micrometers.

9. Device for generating a focused beam of charged particles comprising
means of generating (21, 30) a beam of charged particles (10), the means of generating a beam of charged particles (10) comprising:
- a laser source (21, 41) for emitting a generating laser pulse (20); and
- a solid generating target (30) for generating a beam of charged particles (10) upon an interaction of said generating laser pulse with said generating target, the device further comprises:
- a laser source (21; 41) for emitting a second laser pulse (40), the second laser pulse comprising pre-pulses and a main laser pulse;
- a second solid target (50) for generating a focusing magnetic field structure (60) by means of an interaction of said second laser pulse with said second target, said beam of charged particles penetrating at least partially into said magnetic field structure,
**characterized in that** the device for generating a focused beam of charged particles furthermore comprises a device for increasing the laser contrast (42) so as to increase a laser contrast of the laser pulse (40) by decreasing the intensity of said pre-pulses relative to said main laser pulse.
